# EUROPÄISCHE PATENTSCHRIFT

(11) **EP 0 039 075 B1**
(45) Veröffentlichungstag und Bekanntmachung des Hinweises auf die Patenterteilung: **02.04.1986**
(21) Anmeldenummer: 81103145.9
(22) Anmeldetag: 27.04.1981
(51) Int. Cl.: A62B 1/10

(54) **Abseilvorrichtung für Personen, insbesondere zur Rettung aus Hochhäusern**
Rope lowering device for persons, especially for rescuing from high buildings
Dispositif de descente à câble pour personnes, en particulier pour le sauvetage hors d'immeubles hauts

(30) Priorität: 25.04.1980 DE 3015995
(43) Veröffentlichungstag der Anmeldung: 04.11.1981
(73) Patentinhaber: Rudolf Hermani GmbH, D-6000 Frankfurt am Main 50 (DE)
(72) Erfinder: Hermani, Rudolf F., verstorben (CA)
(74) Vertreter: Schaafhausen, Ludwig Richard, Dipl.-Phys.

## Beschreibung

Die Erfindung betrifft eine Abseilvorrichtung für Personen, insbesondere zur Rettung aus Hochhäusern, mit einem Rahmen, in dem eine Seiltrommel zwischen zwei Rahmenschenkeln drehbar gelagert ist, von der ein Seil abspulbar ist, dessen freies Ende an einem ortsfesten Befestigungspunkt angebracht ist, mit einer Seiltrommel-Bremsvorrichtung, die zwei an den Rahmenschenkeln angebrachte und gegen die Stirnseiten der Seiltrommel drückbare Bremsscheiben aufweist, mit einer gelenkigen Zugverbindung der beiden Rahmenschenkel, an der eine die Person tragende Aufhängung derart angreift, dass die Aufhängekraft in zwei die Rahmenschenkel gegen die Bremsscheiben drückende Kraftkomponenten umgesetzt wird, und mit einem Bremssteuerhebel, der bei Betätigung über die gelenkige Zugverbindung der beiden Rahmenschenkel, die aus zwei gelenkig miteinander und mit jeweils einem Rahmenschenkel verbundenen Hebellaschen besteht, eine die Seiltrommel-Bremsvorrichtung beeinflussende Kraft ausübt, die den die Rahmenschenkel gegen die Bremsscheiben drückenden Kraftkomponenten entgegengerichtet ist und die Seiltrommel-Bremsvorrichtung entlastet, indem der Bremssteuerhebel derart an den beiden Hebellaschen angreift, dass diese bei einer Betätigung des Bremssteuerhebels entgegen der Aufhängekraft in Richtung auf ihre gestreckte Lage bewegt werden.

Bei einer bekannten Abseilvorrichtung (US-A-1 010 544) mit einer zwischen zwei Rahmenschenkeln drehbar gelagerten Seiltrommel erfolgt die Abbremsung der Seiltrommel zunächst ausschliesslich durch die Aufhängekraft, die nach einer Kraftumlenkung in der gelenkigen Zugverbindung der beiden Rahmenschenkel diese Rahmenschenkel gegen die Bremsscheiben drückt und damit die Bremskraft beeinflusst. Zur Steuerung der Abseilgeschwindigkeit sind zwei getrennte Steuerhebel vorgesehen, von denen einer die Rahmenschenkel über Hebellaschen auseinanderdrückt, so dass die Seiltrommel-Bremsvorrichtung entlastet wird, was zu einer Erhöhung der Abseilgeschwindigkeit führt. Bei der bekannten Abseilvorrichtung ist aber während eines Abseilvorgangs keine sichere Steuerung der Abseilgeschwindigkeit möglich, weil davon ausgegangen werden muss, dass im Gefahrenfalle nicht jede abzuseilende Person schon zu Beginn des Abseilvorganges vollständig mit der Bedienung der Abseilvorrichtung vertraut ist. Dies führt bei der bekannten Abseilvorrichtung dazu, dass die sich abzuseilende Person nicht weiss, welche der beiden Steuerhebel in welcher Weise bedient werden müssen. Falls die Abseilgeschwindigkeit bereits zu gross ist, lässt sich der eine Bremssteuerhebel überhaupt nicht mehr betätigen, weshalb ein dritter (Not-)Bremssteuerhebel vorgesehen ist.

Aufgabe der Erfindung ist es daher, eine Abseilvorrichtung der eingangs genannten Art so auszuführen, dass durch einen einzigen Bremssteuerhebel eine jederzeit kontrollierbare Steuerung der Abseilgeschwindigkeit ermöglicht wird.

Diese Aufgabe wird erfindungsgemäss dadurch gelöst, dass die beiden Hebellaschen jeweils einen nach unten ragenden Hebelfortsatz aufweisen und dass der Bremssteuerhebel an einem der beiden Hebelfortsätze in einem Gelenk schwenkbar gelagert ist und mit einem Führungsstück an einer Kurvenfläche des anderen Hebelfortsatzes anliegt.

Damit wird eine Funktionsweise erreicht, bei der die abzuseilende Person durch Betätigung des Bremssteuerhebels gewünschtenfalls eine Erhöhung der Abseilgeschwindigkeit erreichen kann. Vorzugsweise wird die Abseilvorrichtung so ausgelegt, dass sie sich ohne Betätigung des Bremssteuerhebels in Selbsthemmung befindet, das heisst, die abzuseilende Person leitet durch Betätigung des Bremssteuerhebels eine Entlastung der Bremsvorrichtung und damit die Abseilbewegung ein; sobald der Bremssteuerhebel losgelassen wird, verringert sich die Abseilgeschwindigkeit. Diese Funktionsweise gibt auch dem unerfahrenen und verängstigten Benutzer sofort ein Gefühl der Sicherheit; ausserdem ist die Gefahr einer unsachgemässen Betätigung und einer zu hohen Abseilgeschwindigkeit mit Verletzungsgefahr für die abzuseilende Person ausgeschlossen. Bei der vorgeschlagenen Lösung ist ausserdem die Anzahl der erforderlichen Bauteile sehr gering, weil ausser dem Bremssteuerhebel selbst keine zusätzlichen Bauteile benötigt werden. Ausserdem lässt sich durch die Kurvensteuerung genau die gewünschte Kraftübersetzung für diesen Bremssteuerhebel erreichen, wobei sogar in Abhängigkeit vom Schwenkwinkel des Bremssteuerhebels eine sich ändernde Charakteristik der Übersetzung erreicht werden kann, um eine besonders feinfühlige Bremssteuerung zu ermöglichen, vorzugsweise in der Art, dass in Abhängigkeit vom zurückgelegten Hebelweg des Bremssteuerhebels die Übersetzung zunimmt. Dabei sind zwei mechanische Übersetzungen hintereinandergeschaltet, nämlich die Hebelübersetzung und die Kurvenübersetzung.

Da sich in Abhängigkeit von der jeweils im Einzelfall auftretenden Aufhängekraft, d.h. in Abhängigkeit vom Körpergewicht der abzuseilenden Person unterschiedliche Winkel zwischen den beiden Hebellaschen einstellen, wodurch sich die Kinematik an der Bremssteuerhebel-Stellung verändert, lässt sich durch geeignete Ausführung der Kurvenfläche gleichwohl die gewünschte Übersetzungscharakteristik unabhängig von der Belastung erreichen. Damit ist in sehr einfacher Weise und mit der geringstmöglichen Anzahl von Bauteilen eine konstruktive Möglichkeit gegeben, eine nicht konstante, sondern mit wachsender Neigung des Bremssteuerhebels ansteigende Übersetzung zu erreichen, wobei diese Charakteristik unabhängig von der Belastung beibehalten wird.

Da der Bremssteuerhebel über eine Kurvenfläche wirkt, kann diese Kurvenfläche gewünschtenfalls auch so gestaltet werden, dass bei Betätigung des Bremssteuerhebels zunächst, wie dargelegt, eine Entlastung der Bremsvorrichtung erreicht wird, dass sich aber bei weiterer Betätigung des Bremssteuerhebels ein entgegengerichtet wirkender Kurvenabschnitt anschliesst, der zu einer steigenden Belastung der Bremse führt, d.h. in diesem anschliessenden Kurvenabschnitt überlagert sich die vom Bremssteuerhebel ausgeübte Kraft gleichsinnig der durch die Aufhängekraft ausgelösten Bremskraft. Dadurch kann erreicht werden, dass sich bei übermässiger Betätigung des Bremssteuerhebels, beispielsweise wenn sich die abzuseilende Person zu sehr am Bremssteuerhebel festhält, keine unerwünscht hohe Abseilgeschwindigkeit einstellt.

In Weiterbildung des Erfindungsgedankens ist vorgesehen, dass einer der beiden Hebelfortsätze mit der die Person tragenden Aufhängung, vorzugsweise einem Gurt, verbunden ist. Damit ergibt sich eine sehr einfache Möglichkeit zur Befestigung des Aufhängegurts od.dgl. an der Abseilvorrichtung.

Vorzugsweise ist der Bremssteuerhebel zu einem in der Ausgangsstellung angenähert nach oben gerichteten Hebelgriff abgewinkelt. Der so gerichtete Hebelgriff verleitet die abzuseilende Person nicht dazu, sich am Hebelgriff festzuhalten, wie dies bei einem seitlich etwa horizontal abstehenden Hebelgriff der Fall wäre.

Bei der erfindungsgemässen Abseilvorrichtung erfolgt die zur Steuerung der Abseilgeschwindigkeit erforderliche Bremsung nicht durch Reibung am Seil, sondern durch Abbremsung der Seiltrommel unter Einfluss des Körpergewichts der abzuseilenden Person.

Die Erfindung wird nachfolgend an einem Ausführungsbeispiel näher erläutert, das in der Zeichnung dargestellt ist.

Es zeigt:
Fig. 1 eine Abseilvorrichtung in Vorderansicht,
Fig. 2 die Abseilvorrichtung nach Fig. 1 in einer Seitenansicht von links und
Fig. 3 eine Bremsscheibe im Schnitt.

Die Abseilvorrichtung, die zur Rettung von Personen aus Hochhäusern und dgl. bestimmt ist, weist einen Rahmen 1 mit zwei Rahmenschenkeln 2 und 3 auf, die an ihren oberen Enden gelenkig mit einer Rahmentraverse 4 verbunden sind. Zwischen den beiden Rahmenschenkeln 2, 3 ist eine Seiltrommel 5 mit einer Achse 6 drehbar gelagert.

Auf der Seiltrommel 5 ist ein Stahldrahtseil 7 aufgespult, das nach oben über eine auf der Rahmentraverse 4 frei drehbare Seilführungsrolle 8 geführt ist. Wie in Fig. 1 mit strichpunktierten Linien angedeutet, ist das Seil 7 an seinem freien Ende mit einer Schlaufe versehen, die an einem Befestigungspunkt angebracht wird, beispielsweise einem Abseilhaken 9.

An ihren unteren Enden sind die beiden Rahmenschenkel 2, 3 jeweils mit einer Hebellasche 10 bzw. 11 gelenkig verbunden, die wiederum in einem Gelenkpunkt 12 miteinander verbunden sind.

Die Hebellasche 11 weist einen nach unten ragenden Hebelfortsatz 13 auf mit einer Bohrung 14, in die ein Abseilgurt zur Aufnahme der abzuseilenden Person eingehängt werden kann, wie in Fig. 1 nur mit strichpunktierten Linien angedeutet ist.

Auch die Hebellasche 10 weist einen nach unten ragenden Hebelfortsatz 15 auf. An diesem Hebelfortsatz 15 ist ein Bremssteuerhebel 16 in einem Gelenk 17 gelagert, der mit einer Führungsrolle 18 eine Kurvenfläche 19 am Hebelfortsatz 13 berührt.

Wenn in der Bohrung 14 eine Aufhängekraft angreift, beispielsweise das Körpergewicht der abzuseilenden Person, wird der Gelenkpunkt 12 nach unten bewegt, so dass die Hebellaschen 10, 11 die beiden unteren Enden der Rahmenschenkel 2, 3 aufeinander zu bewegen. Dabei drücken die beiden Rahmenschenkel 2, 3 jeweils über eine Unterlegscheibe 20 auf eine Bremsscheibe 21 (Fig. 3), die an den Stirnflächen 22 der Seiltrommel 5 anliegt. Die Stirnflächen 22 können mit einem Bremsbelag versehen sein.

Die Bremsscheiben 21 sind elastisch verformbare, nach Art von Tellerfedern ausgeführte, in der Mitte gelochte, flachkonische Federscheiben, deren mittlerer Bereich im entlasteten Zustand (in der Zeichnung dargestellt) gegenüber ihrem Umfangsbereich nach aussen gewölbt ist. Die Bremsscheiben 21 berühren die ggf. mit einem Bremsbelag versehenen Stirnflächen 22 der Seiltrommel 5 zunächst in einem äusseren, ringförmigen Umfangsbereich. Erst wenn die beiden Rahmenschenkel 2, 3 stärker im mittleren Bereich auf die Bremsscheiben drücken, verlagert sich der wirksame Bremsbereich weiter nach innen. Die Bremsscheiben 21 weisen an ihrem Umfang oben und unten jeweils zwei nach aussen abgewinkelte Anschlagnasen 23 auf, die beiderseits des zugeordneten Rahmenschenkels 2, 3 liegen und die Bremsscheibe 21 drehfest halten.

Der Bremssteuerhebel 16 weist eine nach oben abgewinkelte, im wesentlichen parallel zum Rahmenschenkel 2 liegende Grifföse 24 auf. Eine im Rahmenschenkel 2 liegende Zugfeder 25 hält den Bremssteuerhebel 16 in seiner gezeigten Lage. Eine Zugfeder 26 verbindet die beiden unteren Enden der Rahmenschenkel 2 und 3.

Die Abseilvorrichtung istso eingestellt, dass sie sich bei einer normalen, an der Bohrung 14 angreifenden Aufhängekraft in Selbsthemmung befindet. Wenn der Bremssteuerhebel 16 betätigt, das heisst nach unten geschwenkt wird, drückt der Bremssteuerhebel 16 durch die auflaufende Führungsrolle 18 die beiden Hebelfortsätze 13 und 15 gegeneinander, so dass die beiden Hebellaschen 10 und 11 entgegen der angreifenden Aufhängekraft in Richtung auf ihre gestreckte Lage bewegt werden, so dass die beiden Rahmenschenkel 2, 3 auseinanderbewegt und die Bremsscheiben 21 entlastet werden. Durch diese Verringerung der Bremskraft beginnt sich die Seiltrommel 5 zu drehen und das Seil 7 wird mit der gewünschten, durch den Bremssteuerhebei 16 eingestellten Geschwindigkeit abgespult, wobei die Person abgeseilt wird. Die beiden Hebellaschen 10, 11 wirken dabei nach Art eines Kniehebelgelenks. Durch den Bremssteuerhebel 16 und die Kurvenführung 18, 19 wird dabei eine sehr grosse und durch geeignete Gestaltung der Kurvenfläche 19 in der gewünschten Charakteristik ausführbare Übersetzung erreicht, so dass die Steuerung des Bremsvorgangs sehr feinfühlig erfolgen kann.

Wenn die Stirnflächen 22 der Seiltrommel 5 in der Weise federnd ausgeführt werden, dass sie sich bei hoher axialer Belastung nach innen durchbiegen, kann man erreichen, dass die Bremsscheiben 21 nach Überschreiten ihrer ebenen Stellung in einen zweiten stabilen Zustand umschnappen, in dem der mittlere Bereich der 'Bremsscheibe 21 nach innen gerichtet ist. Die vorher beschriebene Wirkung einer Verlagerung der Bremsfläche radial nach innen erfolgt hierbei in besonders ausgeprägtem Masse. Durch das jetzt sehr viel geringer gewordene Bremsmoment erfolgt eine Entlastung des Seils und damit auch eine wesentliche Herabsetzung der Aufhängekraft, was wiederum zu einer Verringerung der axialen Anpresskraft der Bremsvorrichtung führt. Durch das Rückfedern der Stirnflächen 22 der Seiltrommel 5 schnappt dann auch wieder die Bremsscheibe 21 in ihre Ausgangslage zurück.

## Patentansprüche

1. Abseilvorrichtung für Personen, insbesondere zur Rettung aus Hochhäusern, mit einem Rahmen (1), in dem eine Seiltrommel (5) zwischen zwei Rahmenschenkein (2, 3) drehbar gelagert ist, von der ein Seil (7) abspulbar ist, dessen freies Ende an einem ortsfesten Befestigungspunkt (9) angebracht ist, mit einer Seiltrommel-Bremsvorrichtung, die zwei an den Rahmenschenkeln (2, 3) angebrachte und gegen die Stirnseiten (22) der Seiltrommel (5) drückbare Bremsscheiben (21) aufweist, mit einer gelenkigen Zugverbindung der beiden Rahmenschenkel (2, 3), an der eine die Person tragende Aufhängung derart angreift, dass die Aufhängekraft in zwei die Rahmenschenkel (2, 3) gegen die Bremsscheiben (21) drückende Kraftkomponenten umgesetzt wird, und mit einem Bremssteuerhebel (16), der bei Betätigung über die gelenkige Zugverbindung der beiden Rahmenschenkel (2, 3), die aus zwei gelenkig miteinander und mit jeweils einem Rahmenschenkel verbundenen Hebellaschen (10, 11) besteht, eine die Seiltrommel-Bremsvorrichtung beeinflussende Kraft ausübt, die den die Rahmenschenkel (2, 3) gegen die Bremsscheiben (21) drückenden Kraftkomponenten entgegengerichtet ist und die Seiltrommel-Bremsvorrichtung entlastet, indem der Bremssteuerhebel (16) derart an den beiden Hebellaschen (10, 11) angreift, dass diese bei einer Betätigung des Bremssteuerhebels (16) entgegen der Aufhängekraft in Richtung auf ihre gestreckte Lage bewegt werden, dadurch gekennzeichnet, dass die beiden Hebellaschen (10, 11) jeweils einen nach unten ragenden Hebelfortsatz (13 bzw. 15) aufweisen und dass der Bremssteuerhebel (16) an einem der beiden Hebelfortsätze (15) in einem Gelenk (17) schwenkbar gelagert ist und mit einem Führungsstück (18) an einer Kurvenfläche (19) des anderen Hebelfortsatzes (13) anliegt.

2. Abseilvorrichtung nach Anspruch 1, dadurch gekennzeichnet, dass sich an einen ersten Abschnitt der Kurvenfläche (19), bei dessen Durchlaufen der Bremssteuerhebel (16) eine Entlastung der Seiltrommel-Bremsvorrichtung bewirkt, ein Kurvenabschnitt anschliesst, bei dessen Durchlaufen der Bremssteuerhebel (16) eine zusätzliche Belastung der Seiltrommel-Bremsvorrichtung bewirkt.

3. Abseilvorrichtung nach Anspruch 1 oder 2, dadurch gekennzeichnet, dass einer der beiden Hebelfortsätze (13) mit der die Person tragenden Aufhängung, vorzugsweise einem Gurt, verbunden ist.

4. Abseilvorrichtung nach Anspruch 1, dadurch gekennzeichnet, dass der Bremssteuerhebel (16) zu einem in der Ausgangsstellung angenähert nach oben gerichteten Hebelgriff (24) abgewinkelt ist.

5. Abseilvorrichtung nach einem der Ansprüche 1 oder 4, dadurch gekennzeichnet, dass der Bremssteuerhebel (16) durch eine Feder (25) in seine Ausgangslage gedrückt wird.

6. Abseilvorrichtung nach einem der vorhergehenden Ansprüche, dadurch gekennzeichnet, dass sich die Abseilvorrichtung ohne Betätigung des Bremssteuerhebels (16) in Selbsthemmung befindet.

## Claims

An apparatus for lowering people by rope, especially for rescuing people from multi-storied buildings, comprising a support (1) in which a rope drum (5) is rotatably disposed between two support legs (2, 3) from which a drum rope (7) can be wound off the free end of which is attached to a stationary point of attachment (9), further comprising a rope-drum brake system including two brake discs (21) provided on the support legs (2, 3) and forceable against the front sides (22) of the rope drum (5), further comprising an articulated tractive connection of the two support legs (2, 3) engaged by a suspension carrying the person such that the suspension force is converted into two force components forcing the support legs (2, 3) against the brake discs (21), and comprising a brake control lever (16) which when actuated via the articulated tractive connection of the two support legs (2, 3) composed of two lever flaps (10, 11) pivotally connected to one another and to respectively one support leg, exerts a force influencing the rope-drum brake system and counteracting the force components forcing the support legs (2, 3) against the brake discs (21) and relieving the rope-drum brake system in that the brake control lever (16) so engages the two lever flaps (10, 11) that the same upon acutation of the brake control lever (16) are moved in opposition to the suspension force toward the stretched position thereof, characterized in that the two lever flaps (10, 11) respectively comprise a downwardly protruding lever extension (13 and 15, respectively), and that the brake control lever (16) is pivotably disposed on one of the two lever extensions (15) in a hinge (17) and, with a guide element (18) is in abutment with a curve face (19) of the other lever extension (13).

2. An apparatus for lowering people according to claim 1, characterized in that a first section of the curve face (19), upon passage of which the brake control lever (16) causes a relieve of the rope-drum brake system, is followed by a curve section upon passage of which the brake control lever (16) causes an additional load of the rope-drum brake system.

3. An apparatus for lowering people according to claims 1 or 2, characterized in that one of the two lever extensions (13) is connected to the suspension, preferably a belt, carrying the person.

4. An apparatus for lowering people according to claim 1, characterized in that the brake control lever (16) is bent relative to a lever handle (24) directed in the starting position approximately upwardly.

5. An apparatus for lowering people according to any one of claims 1 or 4, characterized in that the brake control lever (16), by a spring (25), is forced into its starting position.

6. An apparatus for lowering people according to any one of the preceding claims, characterized in that the apparatus for lowering people with no actuation of the brake control lever (16) is self- retaining.

## Revendications

1. Appareil pour descendre des personnes à la corde, surtout pour sauver des personnes des immeubles-tours, comportant un cadre (1) dans lequel est prévu dans une manière mobile un tambour (5) entre deux montants de cadre (2, 3) duquel est déroulable une corde (7) l'extrémité libre de laquelle est prévu sur un point fixe (9), comportant un mécanisme de frein tambour ayant deux disques à frein (21) prévues aux montants de cadre (2, 3) et repoussable contre les côtes fron- tals (22) du tambour (5), comportant un chaînage mobile des deux montants de cadre (2, 3) engrené par une suspension portant la personne dans une manière que la force de suspension est transformée dans deux composantes de force repoussant les montants de cadre (2, 3) contre les disques à frein (21), et comportant un levier à commande de frein (16) excerçant en cas de commande par l'intermédiaire du chaînage mobile des deux montants de cadre (2, 3) composé par deux jumelles à levier (10, 11) pivotalement reliées l'un à l'autre et à chaque montant de cadre, une force influen- cant le mécanisme de frein tambour opposée aux composantes à force repoussant les montants de cadre (2, 3) contre les disques à frein (21) et soulageant le mécanisme de frein tambour par le fait que le levier à commande (16) engrène les deux jumelles à levier (10, 11) dans une manière que celles-ci en actionnement du levier de frein (16) sont mouvées en sens inverse à la force de suspension vers leurs positions étendues, caractérisé en ce que les deux jumelles à levier (10, 11) chaque fois comportent une extension à levier (13 respectivement 15) s'élevant vers le bas, et que le levier à commande de frein (16) est disposé dans une manière pivotante sur une des deux extensions de levier (15) dans un joint (17), et avec un élément d'entrainement (18) est adjacent à une surface de courbe (19) de l'autre extension de levier (13).

2. Appareil pour descendre selon la revendication 1, caractérisé en ce que la section première de la surface de courbe (19), au passage de laquelle le levier de commande à frein (16) produit un soulagement du mécanisme de frein tambour, est poursuivie par une section de courbe, au passage de laquelle le levier de commande à frein (16) produit un charge additionel du mécanisme de frein tambour.

3. Appareil pour descendre selon les revendications 1 ou 2, caractérisé en ce que l'une des deux extensions de levier (13) est reliée avec la suspension, préférablement une ceinture, portant la personne.

4. Appareil pour descendre selon la revendication 1, caractérisé en ce que le levier de commande à frein (16) est plié relative à une poignée de levier dirigé vers le haut approximativement dans la position de départ.

5. Appareil pour descendre selon une des revendications 1 ou 4, caractérisé en ce que le levier de commande à frein (16) est repoussé par un ressort (25) dans sa position de départ.

6. Appareil pour descendre selon une des revendications précédentes, caractérisé en ce que l'appareil de descendre sans actionnement du levier de commande à frein (16) se trouve au blocage automatique.
